# EUROPÄISCHE PATENTANMELDUNG

(11) **EP 4 675 072 A1**
(43) Veröffentlichungstag der Anmeldung: **07.01.2026**
(21) Anmeldenummer: 24186002.2
(22) Anmeldetag: 02.07.2024
(51) Int. Cl.: E05F 15/63

(54) **ÜBERWACHUNGSVORRICHTUNG FÜR EINE TÜRFUNKTIONSEINHEIT**

(71) Anmelder: dormakaba Deutschland GmbH, 58256 Ennepetal (DE)
(72) Erfinder: THIELE, Michael, 58256 Ennepetal (DE); HELLWIG, Alexander, 58256 Ennepetal (DE)
(74) Vertreter: Balder IP Law, S.L.

(57) **Zusammenfassung**

Die Erfindung betrifft eine Überwachungsvorrichtung (1) für eine Türfunktionseinheit, insbesondere Türschließer (2), Türantrieb, Türschloss (106) oder Türfeststellanlage (105), umfassend eine Sensoreinheit (10), ausgebildet zur Anordnung in der Türfunktionseinheit, mit einem ersten Magnetsensor (11) und einem zugehörigen Geber (12), wobei die Sensoreinheit (10) dazu ausgebildet und eingerichtet ist, eine Stellung eines beweglichen Funktionselements der Türfunktionseinheit zu erfassen, und zumindest einen zweiten Magnetsensor (14), der dazu ausgebildet und eingerichtet ist, zur Überwachung des Betriebs des ersten Magnetsensors (11) ein Fremdmagnetfeld zu erfassen.

## Beschreibung

Die Erfindung betrifft eine Überwachungsvorrichtung für eine Türfunktionseinheit. Bei der Türfunktionseinheit handelt es sich beispielsweise um einen Türschließer, einen Türantrieb, ein Türschloss oder eine Türfeststellanlage.

EP 3 315 704 A1 zeigt ein System zur Überwachung sicherheitsrelevanter Funktionen eines Türschließers. Dabei wird mittels einer Kombination aus Positions- und Beschleunigungssignalen überprüft, ob ein Bruch oder eine Manipulation am Türschließer vorliegt. So kann beispielsweise erkannt werden, ob ein an die Abtriebswelle des Türschließers angeschlossener Hebel ausgehängt wurde.

Es ist Aufgabe vorliegender Erfindung, eine Überwachungsvorrichtung für eine Türfunktionseinheit anzugeben, die mit einfachen Mitteln, insbesondere einfacher Herstellung und wartungsarmem Betrieb, eine sichere Nutzung einer Tür ermöglicht.

Die Lösung der Aufgabe erfolgt durch die Merkmale des unabhängigen Anspruchs. Die abhängigen Ansprüche haben bevorzugte Ausgestaltungen der Erfindung zum Gegenstand.

Die Erfindung zeigt eine Überwachungsvorrichtung für eine Türfunktionseinheit. Bei der Türfunktionseinheit handelt es sich insbesondere um einen Türschließer, einen Türantrieb, ein Türschloss oder eine Türfeststellanlage.

Die Überwachungsvorrichtung umfasst eine Sensoreinheit. Die Sensoreinheit ist zur Anordnung in der Türfunktionseinheit ausgebildet. Die Sensoreinheit umfasst einen ersten Magnetsensor und einen zugehörigen Geber. Die Sensoreinheit ist dazu ausgebildet und eingerichtet, eine Stellung eines beweglichen Funktionselements der Türfunktionseinheit zu erfassen. Hierzu ist der Geber insbesondere an dem Funktionselement angeordnet oder ausgebildet. Wie noch im Detail beschrieben wird, kann es sich bei der Türfunktionseinheit beispielsweise um einen Türschließer handeln, wobei der Geber an der Abtriebswelle des Türschließers ausgebildet oder angeordnet ist. Unabhängig davon, wie die Türfunktionseinheit konkret ausgestaltet ist, ist bevorzugt vorgesehen, dass es sich bei dem Geber um ein eigenes Bauteil handelt, das an dem Funktionselement angeordnet, insbesondere befestigt, ist. Alternativ kann das Funktionselement oder ein Bereich des Funktionselements auch derart ausgebildet sein, sodass das Funktionselement selbst bzw. der entsprechend ausgebildete Bereich als Geber fungiert. Bei dem Geber handelt es sich vorzugsweise um einen Permanentmagneten.

Vorzugsweise ist der erste Magnetsensor zum, insbesondere berührungslosen, Erkennen des Gebers ausgebildet und angeordnet. Besonders bevorzugt ist der erste Magnetsensor dabei ausgebildet, um eine Position und/oder eine Drehung und/oder eine Beschleunigung des Gebers zu erfassen.

Mittels der Sensoreinheit kann somit erfasst werden, wie sich das Funktionselement der Türfunktionseinheit bewegt und/oder in welcher Position sich das Funktionselement befindet. Dadurch ist es grundsätzlich möglich, die ordnungsgemäße Funktion der Türfunktionseinheit zu überwachen. Im Rahmen der Erfindung wurde erkannt, dass der erste Magnetsensor der Sensoreinheit durch Fremdmagnetfelder bewusst oder unbewusst beeinflusst, insbesondere gestört, werden kann. Die bewusste, insbesondere manipulative Beeinflussung des ersten Magnetsensors erfolgt beispielsweise durch Anbringen eines entsprechend starken Magnets in der näheren Umgebung der Türfunktionseinheit. Im Rahmen vorliegender Ausführungen wird ein solches Magnetfeld als "manipulatives Fremdmagnetfeld" bezeichnet. Darüber hinaus kann es aber auch vorkommen, dass in der Nähe des Einbauortes der Türfunktionseinheit ein Magnetfeld zeitweise oder dauerhaft vorhanden ist, beispielsweise durch einen in der Nähe der Türfunktionseinheit vorbeifahrenden Aufzug oder durch elektrische Leitungen. Dadurch erzeugte Magnetfelder werden vorliegend als "nicht-manipulative Magnetfelder" bezeichnet.

Im Rahmen der Erfindung ist vorgesehen, dass die Überwachungsvorrichtung zumindest einen zweiten Magnetsensor umfasst. Der zumindest eine zweite Magnetsensor ist dazu ausgebildet und eingerichtet, den Betrieb des ersten Magnetsensors zu überwachen, wobei hierzu mittels des zweiten Magnetsensors ein Fremdmagnetfeld erfassbar ist. So kann erfindungsgemäß unter Berücksichtigung der Signale am zumindest einem zweiten Magnetsensor erkannt werden, ob ein Fremdmagnetfeld vorliegt und insbesondere auch, welche Charakteristik, also beispielsweise welchen zeitlichen Verlauf oder welche Stärke, solch ein Fremdmagnetfeld aufweist. Basierend darauf kann der Rückschluss gezogen werden, wo es sich beispielsweise um ein manipulatives Magnetfeld oder ein nicht-manipulatives Fremdmagnetfeld handelt. Ferner kann die mittels des zweiten Magnetsensors erfasste Information dazu genutzt werden, um zu entscheiden, ob das Fremdmagnetfeld einen entsprechend störenden Einfluss auf die Sensoreinheit auswirkt.

Bevorzugt ist vorgesehen, dass der zumindest eine zweite Magnetsensor zur Anordnung in der Türfunktionseinheit ausgebildet ist. Besonders bevorzugt umfasst die Überwachungsvorrichtung die Türfunktionseinheit. Dabei ist insbesondere vorgesehen, dass die Sensoreinheit und/oder der zumindest eine zweite Magnetsensor in der Türfunktionseinheit angeordnet ist/sind.

Vorzugsweise ist vorgesehen, dass die Türfunktionseinheit eine Verkleidung und/oder einen Träger umfasst. Bei der Verkleidung kann es sich beispielsweise um die Verkleidung an einem Türschließer handeln. Bei dem Träger kann es sich beispielsweise um eine Montageplatte handeln. Der erste Magnetsensor und/oder der zumindest eine zweite Magnetsensor ist/sind vorzugsweise unter der Verkleidung angeordnet und/oder befinden sich am Träger.

An der Verkleidung befindet sich vorzugsweise ein Permanentmagnet. Dies hat den Vorteil, dass mittels des an der Verkleidung angeordneten Permanentmagneten erfassbar ist, ob die Verkleidung relativ zum ersten Magnetsensor und/oder relativ zu dem zumindest einen zweiten Magnetsensor bewegt wird. Wird die Verkleidung, beispielsweise durch eine Manipulation der Türfunktionseinheiten, abgenommen, so bewegt sich der an der Verkleidung angeordnete Permanentmagnet relativ zum ersten Magnetsensor und/oder relativ zum zumindest einen zweiten Magnetsensor, was anhand der Signale der Magnetsensoren erkennbar ist. Dadurch kann beispielsweise eine entsprechende Meldung bzw. ein Alarm ausgegeben werden.

Bevorzugt ist vorgesehen, dass die Überwachungsvorrichtung eine Platine umfasst. Die Platine befindet sich insbesondere in oder an der Türfunktionseinheit. Insbesondere befindet sich die Platine unter der beschriebenen Verkleidung. Es ist bevorzugt vorgesehen, dass der erste Magnetsensor und der zumindest eine zweite Magnetsensor auf der Platine angeordnet sind.

Vorzugsweise umfasst die Überwachungsvorrichtung zwei der beschriebenen zweiten Magnetsensoren. Die beiden zweiten Magnetsensoren befinden sich dabei auf unterschiedlichen Seiten des ersten Magnetsensors. Dadurch ergibt sich eine Redundanz, beispielsweise bei Ausfall eines der zweiten Magnetsensoren. Darüber hinaus kann durch diese Anordnung erfasst werden, auf welcher Seite sich das Fremdmagnetfeld befindet, bzw. von welcher Seite das Fremdmagnetfeld auf den ersten Magnetsensor einwirkt.

Gemäß einer ersten Variante ist bevorzugt vorgesehen, dass der zumindest eine zweite Magnetsensor, insbesondere alle zweiten Magnetsensoren, in einem Einflussbereich der Sensoreinheit angeordnet ist/sind. Gemäß einer alternativen Definition ist dabei vorgesehen, dass der Abstand zwischen dem Geber der Sensoreinheit und dem nächstliegenden zweiten Magnetsensor höchstens 5 cm, vorzugsweise höchstens 3 cm, beträgt. Bei dieser Anordnung erfolgt eine Beeinflussung des zumindest einen zweiten Magnetsensors durch den Geber der Sensoreinheit. Diese Beeinflussung der Signale am zumindest einen zweiten Magnetsensor durch den Geber können in der entsprechenden Steuerungsanordnung berücksichtigt werden, sodass trotz dieser Beeinflussung das Fremdmagnetfeld identifiziert werden kann. Darüber hinaus hat diese relativ nahe Anordnung der Magnetsensoren zueinander den Vorteil, dass der zumindest eine zweite Magnetsensor redundant den ersten Magnetsensor ersetzen oder ergänzen kann. Dadurch, dass die Signale am zumindest einen zweiten Magnetsensor durch den Geber beeinflusst werden, ist es auch möglich, die Signale am zumindest einen zweiten Magnetsensor dazu zu nutzen, um die Position, Geschwindigkeit oder Bewegung des Gebers zu erfassen.

Gemäß einer zweiten Variante ist bevorzugt vorgesehen, dass sich der zumindest eine zweite Magnetsensor, insbesondere alle zweiten Magnetsensoren, außerhalb eines Einflussbereichs der Sensoreinheit befinden. In alternativer Definition ist vorgesehen, dass der Abstand zwischen dem Geber und dem nächstliegenden zweiten Magnetsensor zumindest 6 cm, vorzugsweise zumindest 8 cm, beträgt. In dieser Konstellation wird der zumindest eine zweite Magnetsensor durch den Geber nicht oder nur in unrelevanter Weise beeinflusst, wodurch die am zweiten Magnetsensor entstehenden Signale eindeutig einem Fremdmagnetfeld zugeordnet werden können.

Für die genaue Ausgestaltung des ersten Magnetsensors und/oder des zumindest einen zweiten Magnetsensors sind vorzugsweise folgende Ausführungen vorgesehen: Bei dem jeweiligen Magnetsensor handelt es sich vorzugsweise um einen Hall-Sensor oder um einen induktiven Sensor oder um einen Reed-Schalter. Ferner ist vorgesehen, dass zumindest einer der Magnetsensoren derart ausgebildet ist, dass dessen Funktion auf dem Magnetowiderstand basiert.

Der Reed-Schalter kann durch seine relativ einfache Ausgestaltung anzeigen, ob ein Magnetfeld, beispielsweise Fremdmagnetfeld, vorliegt oder nicht. Die genauere Charakteristik des Magnetfeldes kann dabei nicht bestimmt werden, was jedoch nicht zwingend notwendig ist. Wird als zweiter Magnetsensor beispielsweise ein Reed-Schalter verwendet, so kann dieser Reed-Schalter anzeigen, ob ein entsprechendes Fremdmagnetfeld entsprechender Stärke vorliegt oder nicht. Dies kann grundsätzlich ausreichen, um zu entscheiden, ob ein ordnungsgemäßer Betrieb der Sensoreinheit zu erwarten ist oder nicht. Darüber hinaus kann mit dem Reed-Schalter relativ einfach der optionale Permanentmagnet an der Verkleidung erfasst werden. Wird die Verkleidung mit dem Permanentmagnet abgezogen, so kann dies der Reed-Schalter erfassen und beispielsweise eine entsprechende Meldung ausgeben.

Wie eingangs erwähnt, ist die Türfunktionseinheit der Überwachungsvorrichtung vorzugsweise als Türschließer ausgebildet. Dabei umfasst die Türfunktionseinheit ein Gehäuse und eine darin gelagerte Abtriebswelle als Funktionselement. Ferner befindet sich in dem Gehäuse ein mechanischer Energiespeicher, der die Abtriebswelle zur Drehung beaufschlagt, insbesondere in Schließrichtung der Tür. Der Energiespeicher ist vorzugsweise als Feder ausgebildet. Der Geber der Sensoreinheit befindet sich an der Abtriebswelle oder ist entsprechend an der Abtriebswelle ausgebildet. Die Sensoreinheit ist zum Erfassen eines Ist-Drehwinkels der Abtriebswelle ausgebildet. Die Abtriebswelle ist dabei um eine Drehachse drehbar.

Die Abtriebswelle der als Türschließer ausgebildeten Türfunktionseinheit ist insbesondere zum Befestigen einer Hebelanordnung ausgebildet. Gemäß einer ersten Montagevariante ist der Türschließer auf der Tür, also insbesondere dem Türblatt, befestigbar. Die Hebelanordnung bildet dabei die Verbindung zur Wand. An der Wand ist beispielsweise eine Gleitschiene der Hebelanordnung befestigt. Gemäß einer zweiten Montagevariante ist der Türschließer an der Wand befestigbar. Die Hebelanordnung bildet sodann die Verbindung vom Türschließer zum Türblatt. Auf dem Türblatt ist beispielsweise die Gleitschiene der Hebelanordnung befestigt. Der Ausdruck "Wand" umfasst hierbei auch den Türrahmen.

Bei der Feder des Energiespeichers handelt es sich insbesondere um eine Spiralfeder. Der Energiespeicher ist im Gehäuse angeordnet und beaufschlagt die Abtriebswelle zur Drehung in eine Schließ-Drehrichtung.

Die Abtriebswelle dreht sich in der Schließ-Drehrichtung insbesondere dann, wenn der Türschließer ordnungsgemäß zum Schließen einer Tür installiert ist und sich die Tür schließt. Wenn die Tür geöffnet wird, dreht sich die Abtriebswelle in entgegengesetzter Richtung, auch als Öffnungs-Drehrichtung bezeichnet. Der Türschließer ist vorzugsweise antriebslos ausgebildet, sodass es sich insbesondere nicht um einen motorisch betriebenen Türantrieb handelt. Wie eingangs jedoch beschrieben, kann die Türfunktionseinheit auch als Türantrieb ausgebildet sein. Bei dem Türantrieb ist, genauso wie beim Türschließer, eine Abtriebswelle vorgesehen, die über eine Hebelanordnung beispielsweise mit der Gleitschiene verbunden ist. Allerdings wird dabei die Abtriebswelle innerhalb des Türantriebs beispielsweise elektronisch oder hydraulisch in beide Drehrichtungen bewegt. Auch bei dem Türantrieb kann sich der Geber beispielsweise an der Abtriebswelle befinden, um so die Drehbewegung der Abtriebswelle zu erfassen. Die Sensoreinheit, insbesondere am Türschließer, ermöglicht es, mit einfachen Mitteln die Stellung und/oder Bewegung der Abtriebswelle zu erfassen. Daraus können Rückschlüsse auf die ordnungsgemäße Funktion des Türschließers gezogen werden, wodurch ein sicherer Betrieb der Tür möglich ist. Beispielsweise kann erkannt werden, ob die Tür offen oder geschlossen ist. Ferner kann erkannt werden, ob die Hebelanordnung beschädigt oder manipuliert ist.

Bei der Ausgestaltung der Türfunktionseinheit als Türschließer ist bevorzugt vorgesehen, dass der erste Magnetsensor stirnseitig der

Abtriebswelle positioniert ist. Vorzugsweise schneidet die Drehachse der Abtriebswelle den ersten Magnetsensor und/oder den Geber.

Wie eingangs erwähnt, kann die Türfunktionseinheit auch als Türfeststellanlage oder Türschloss ausgebildet sein. Eine Türfeststellanlage befindet sich beispielsweise in der Gleitschiene und hält die Hebelanordnung in einer bestimmten Position, insbesondere in der geöffneten Position. In der Türfeststellanlage gibt es bewegliche Elemente, vorliegend als Funktionselemente bezeichnet, deren Position und/oder Bewegung mittels der beschriebenen Sensoreinheit erfasst werden kann. Bei einer Ausgestaltung der Türfunktionseinheit als Türschloss ist auch ohne weiteres ersichtlich, dass in dem Türschloss bewegliche Teile vorhanden sind, beispielsweise eine Falle oder ein Riegel, deren Bewegung und/oder Position mittels der beschriebenen Sensoreinheit erfasst werden kann. In beiden Varianten, sowohl bei der Türfeststellanlage als auch beim Türschloss, kann mittels des hier beschriebenen zumindest einen zweiten Magnetsensors ein Fremdmagnetfeld erkannt werden, woraufhin entsprechende Rückschlüsse auf den ordnungsgemäßen Betrieb der Sensoreinheit gezogen werden können.

Die Überwachungsvorrichtung umfasst vorzugsweise eine Steuerungsanordnung. Die Steuerungsanordnung kann sich grundsätzlich aus einem oder mehreren Steuergeräten oder anderweitig ausgebildeten Recheneinheiten zusammensetzen. Die Steuereinheit kann vollständig in der Türfunktionseinheit integriert sein. Allerdings ist es auch vorgesehen, die Steuerungsanordnung teilweise oder vollständig außerhalb der Türfunktionseinheit anzuordnen, beispielsweise in der Nähe der Tür, in einer Gebäudesteuerzentrale oder in einer Cloud. Sofern die Steuerungsanordnung auf mehrere Steuergeräte und/oder anderweitige Recheneinheiten verteilt ist, sind diese untereinander vorzugsweise zum Datenaustausch vernetzt.

Um mittels der Steuerungsanordnung die Überwachung des Betriebs des ersten Magnetsensors auszuführen, ist die Steuerungsanordnung insbesondere zu folgendem ausgebildet:
Die Steuerungsanordnung ist zum Validieren zumindest eines Wertes, der auf der erfassten Stellung des Funktionselements mit dem ersten Magnetsensor basiert, ausgebildet, wobei die Validierung auf den erfassten Werten des zumindest einen zweiten Magnetsensors basiert. Bei der "Validierung" mittels der Steuerungsanordnung wird insbesondere entschieden, ob die Signale des ersten Magnetsensors, also die erfasste Stellung des Funktionselementes, korrekt oder falsch ist. Hierzu erfolgt eine Validierung basierend auf den erfassten Werten des zumindest einen zweiten Magnetsensors. Insbesondere wird dabei mit dem zweiten Magnetsensor das Fremdmagnetfeld erfasst und ausgewertet.

Zusätzlich oder alternativ ist die Steuerungsanordnung dazu ausgebildet, zu prüfen, ob eine Manipulation der Sensoreinheit durch ein Fremdmagnetfeld vorliegt, wobei die Prüfung auf den erfassten Werten des zumindest einen Magnetsensors basiert. Im Rahmen des "Prüfens" wird berücksichtigt, dass nicht jedes Fremdmagnetfeld aufgrund einer Manipulation entsteht. So kann beispielsweise durch elektrische Leitungen oder durch in der Nähe vorbeifahrende Aufzüge eine Beeinflussung des magnetischen Feldes erfolgen, das vorliegend als "nicht-manipulativ" eingestuft werden soll. Allerdings kann es durch einen absichtlich in die Nähe der Türfunktionseinheit gebrachten Magneten auch zu einem "manipulativen Fremdmagnetfeld" kommen. Abhängig davon, ob ein nicht-manipulatives oder ein manipulatives Fremdmagnetfeld vorliegt, müssen gegebenenfalls unterschiedliche weitere Schritte eingeleitet werden, beispielsweise eine Überprüfung der Türfunktionseinheit oder das Auslösen eines Alarms.

Darüber hinaus ist bevorzugt vorgesehen, dass die Steuerungsanordnung dazu ausgebildet ist, Grundzustands-Daten zu erfassen und zu speichern. Diese Grundzustands-Daten basieren auf den Signalen des ersten Magnetsensors und/oder des zumindest einen zweiten Magnetsensors ohne Fremdmagnetfeld. Die Grundzustands-Daten werden somit während eines Zustands erfasst, bei dem sichergestellt wird, dass kein Fremdmagnetfeld vorliegt. Die Grundzustands-Daten können in der Steuerungsanordnung dazu genutzt werden, um erfasste Fremdmagnetfelder zu identifizieren und zu charakterisieren. Beispielsweise kann bei der Auswertung der Signale des zumindest einen zweiten Magnetsensors berücksichtigt werden, welche Anteile der Signale basierend auf den Grundzustands-Daten keinem Fremdmagnetfeld zuzuordnen sind.

Vorzugsweise ist die Steuerungsanordnung dazu ausgebildet, Fremdmagnetfeld-Vergleichsdatensätze zu speichern und/oder abzurufen. Unter "abrufen" ist insbesondere zu verstehen, dass diese Datensätze nicht in der Steuerungsanordnung selbst gespeichert werden müssen, sondern von einer mit der Steuerungsanordnung vernetzten Einheit, beispielsweise einem externen Speicher, abgerufen werden können. Die Fremdmagnetfeld-Vergleichsdatensätze beinhalten vorzugsweise Daten über die Dauer und/oder Stärke und/oder Muster von Fremdmagnetfeldern.

Ferner ist bevorzugt vorgesehen, dass die Steuerungsanordnung dazu ausgebildet ist, das erfasste Fremdmagnetfeld einzuteilen, in störende Fremdmagnetfelder und nicht störende Fremdmagnetfelder. Dieses Einteilen erfolgt insbesondere basierend auf den Fremdmagnetfeld-Vergleichsdatensätzen. Die beschriebene Validierung basiert dann auf der Einteilung in störende/nicht-störende Fremdmagnetfelder. So kann beispielsweise berücksichtigt werden, dass einerseits ein Fremdmagnetfeld erkannt wird, andererseits dieses Fremdmagnetfeld jedoch keinen oder keinen gravierenden störenden Einfluss auf die Sensoreinheit hat. Insofern ein Fremdmagnetfeld als nicht-störendes Magnetfeld eingeordnet wird, kann beispielsweise weiterhin auf die Signale der Sensoreinheit vertraut werden. Handelt es sich andererseits jedoch um ein störendes Magnetfeld, so muss berücksichtigt werden, dass die mit der Sensoreinheit erfasste Stellung des Funktionselementes gegebenenfalls nicht korrekt ist.

Des Weiteren ist die Steuerungsanordnung vorzugsweise zum Einteilen des erfassten Fremdmagnetfeldes in manipulative Fremdmagnetfelder und nicht-manipulative Fremdmagnetfelder ausgebildet. Auch diese Einteilung erfolgt bevorzugt basierend auf den Fremdmagnetfeld-Vergleichsdatensätzen. Die beschriebene Prüfung basiert dann auf der Einteilung in manipulative/nicht-manipulative Fremdmagnetfelder.

Die beschriebene Validierung und Prüfung bzw. die Berücksichtigung von zumindest vier Kategorien (störende/nicht-störende Fremdmagnetfelder und manipulative/nicht-manipulative Fremdmagnetfelder) hat folgenden Vorteil: unabhängig davon, ob ein Fremdmagnetfeld manipulativ oder nicht-manipulativ ist, kann dieses Fremdmagnetfeld störend oder nicht-störend sein. Handelt es sich um ein nicht-störendes Fremdmagnetfeld, so kann die Steuerungsanordnung weiterhin auf die Signale der Sensoreinheit vertrauen, was jedoch bei störenden Fremdmagnetfeldern nicht der Fall ist. Unabhängig davon, ob das Fremdmagnetfeld störend ist oder nicht-störend ist, kann es sich um ein manipulatives Fremdmagnetfeld handeln. Bei einem manipulativen Fremdmagnetfeld sind gegebenenfalls weitere Schritte, wie das Auslösen eines Alarms oder die Kontrolle der näheren Umgebung der Türfunktionseinheit, durchzuführen.

Die Fremdmagnetfeld-Vergleichsdatensätze können auf unterschiedliche Art und Weisen erzeugt werden. Beispielsweise ist es möglich, diese Datensätze für bestimmte Einsatzorte der Türfunktionseinheit oder für die Türfunktionseinheit an sich vorab zu definieren und entsprechend der Steuerungsanordnung zur Verfügung zu stellen. So können die Fremdmagnetfeld-Vergleichsdatensätze beispielsweise berücksichtigen, dass bei Vorliegen eines sehr starken und dauerhaft anhaltenden Fremdmagnetfeldes die Wahrscheinlichkeit relativ hoch ist, dass in manipulativer Weise ein Permanentmagnet in der Türfunktionseinheit angebracht wurde.

Im Rahmen der Erfindung ist jedoch bevorzugt auch vorgesehen, dass die Steuerungsanordnung in einem Lernmodus zu folgendem ausgebildet ist: zunächst erfolgt ein Erfassen eines Fremdmagnetfelds mittels des zumindest einen Magnetsensors zum Erzeugen von Fremdmagnetfeld-Vergleichsdatensätzen. Hierzu wird beispielsweise ein starker Permanentmagnet in die Nähe der Türfunktionseinheit gebracht, um ein manipulatives Fremdmagnetfeld zu simulieren. Andererseits kann zum Beispiel auch eine sich in der Nähe befindliche elektrische Leitung entsprechend aktiviert werden, um ein gegebenenfalls störendes aber nicht-manipulatives Fremdmagnetfeld zu simulieren.

In einem nächsten Schritt sieht der Lernmodus vor, dass eine Einteilung des erfassten Fremdmagnetfeldes abgefragt wird. Dabei wird beispielsweise eine Person, eine Datenbank oder eine künstliche Intelligenz abgefragt, ob es sich bei dem soeben erfassten Fremdmagnetfeld um ein störendes oder nicht-störendes Magnetfeld handelt und/oder es wird abgefragt, ob es sich um ein manipulatives oder um ein nicht-manipulatives Fremdmagnetfeld handelt.

Im nächsten Schritt erfolgt ein Abspeichern des Fremdmagnetfeld-Vergleichsdatensatzes mit der dazugehörigen Einteilung.

Die Steuerungsanordnung ist ferner dazu ausgebildet, ein entsprechendes Signal an eine weitere Anordnung auszugeben, wobei das Signal auf dem Ergebnis der beschriebenen Validierung und/oder auf dem Ergebnis der beschriebenen Prüfung basiert. Bei der "weiteren Anordnung" kann es sich um ein beliebiges technisches Gerät handeln, das mit der Steuerungsanordnung zum Datenaustausch verbunden ist. Beispielsweise handelt es sich bei der weiteren Anordnung um eine Gebäudesteuerzentrale, um einen Lautsprecher, um eine optische Anzeige, um einen Cloudserver oder beispielsweise ein Mobiltelefon.

Ferner ist die Steuerungsanordnung vorzugsweise zum Ausgeben einer von einer Person wahrnehmbaren Meldung ausgebildet, wobei die Meldung auf dem Ergebnis der Validierung und/oder auf dem Ergebnis der Prüfung basiert. Die Steuerungsanordnung kann somit entsprechende Mittel umfassen, um eine solche Meldung auszugeben, beispielsweise kann hierzu die Steuerungsanordnung einen Lautsprecher und/oder optische Ausgabemittel umfassen.

Darüber hinaus ist die Steuerungsanordnung bevorzugt dazu ausgebildet, einen Wert in einem Speicher abzuspeichern, wobei der gespeicherte Wert auf dem Ergebnis der Validierung und/oder dem Ergebnis der Prüfung basiert. So kann die Validierung und/oder die Prüfung beispielsweise protokolliert werden.

Der erste Magnetsensor und der zumindest eine zweite Magnetsensor sind vorzugsweise zum Erfassen des Gebers angeordnet, wobei die Steuerungsanordnung dazu ausgebildet ist, bei der Validierung und/oder Prüfung die erfassten Werte des ersten Magnetsensors zu berücksichtigen, insbesondere zumindest teilweise von den erfassten Werten des zumindest einen zweiten Magnetsensors zu subtrahieren. Dies ist insbesondere von Interesse, wenn sich der zumindest eine zweite Magnetsensor im Einflussbereich des Gebers befindet. So kann der Einfluss des Gebers auf den zumindest einen zweiten Magnetsensor berücksichtigt werden, indem hierzu die Signale des ersten Magnetsensors benutzt werden.

Vorliegende Erfindung offenbart ferner ein Verfahren zur Überwachung für eine Türfunktionseinheit. Insbesondere ist das Verfahren zum Betrieb der vorab und in den Ansprüchen definierten Überwachungsvorrichtung ausgebildet.

Offenbart ist insbesondere eine Verfahren zum Betrieb der beschriebene Überwachungsvorrichtung, mit zumindest folgenden Schritten: Erfassen der Stellung des beweglichen Funktionselements der Türfunktionseinheit mit der Sensoreinheit; und Erfassen des Fremdmagnetfeldes mit dem zumindest einen zweiten Magnetsensor zur Überwachung des Betriebs des ersten Magnetsensors.

Vorzugsweise umfasst das Verfahren folgende Schritte, die mittels der Steuerungsanordnung ausgeführt werden: Validieren zumindest eines Wertes, der auf der erfassten Stellung des Funktionselements mit dem ersten Magnetsensor basiert, wobei die Validierung auf den erfassten Werten des zumindest einen zweiten Magnetsensors basiert; und/oder Prüfen ob eine Manipulation der Sensoreinheit durch ein Fremdmagnetfeld vorliegt, wobei die Prüfung auf den erfassten Werten des zumindest einen zweiten Magnetsensors basiert; und vorzugsweise Speichern von Grundzustands-Daten, die auf Signalen des ersten Magnetsensor und/oder des zumindest einen zweiten Magnetsensor ohne Fremdmagnetfeld basieren.

Vorzugsweise umfasst das Verfahren folgende Schritte, die mittels der Steuerungsanordnung ausgeführt werden: Speichern und/oder Abrufen von Fremdmagnetfeld-Vergleichsdatensätzen, Einteilen des erfassten Fremdmagnetfeldes basierend auf den Fremdmagnetfeld-Vergleichsdatensätzen in störende Fremdmagnetfelder und nicht-störende Fremdmagnetfelder, wobei die darauffolgende Validierung auf der Einteilung in störende/nicht-störende Fremdmagnetfelder basiert, und/oder Einteilen des erfassten Fremdmagnetfeldes basierend auf den Fremdmagnetfeld-Vergleichsdatensätzen in manipulative Fremdmagnetfelder und nicht-manipulative Fremdmagnetfelder, wobei die darauffolgende Prüfung auf der Einteilung in manipulative/nicht-manipulative Fremdmagnetfelder basiert.

Vorzugsweise umfasst das Verfahren folgende Schritte, die mittels der Steuerungsanordnung ausgeführt werden: Erfassen eines Fremdmagnetfelds mittels des zumindest einen zweiten Magnetsensors zum Erzeugen von Fremdmagnetfeld-Vergleichsdatensätzen, Abfragen einer Einteilung des erfassten Fremdmagnetfelds in störende/nicht-störende Fremdmagnetfelder und/oder in manipulative/nicht-manipulative Fremdmagnetfelder, und Abspeichern des Fremdmagnetfeld-Vergleichsdatensatzes mit zughöriger Einteilung.

Vorzugsweise umfasst das Verfahren folgende Schritte, die mittels der Steuerungsanordnung ausgeführt werden: Ausgeben eines Signals an eine weitere Anordnung, wobei das Signal auf dem Ergebnis der Validierung und/oder auf dem Ergebnis der Prüfung basiert, und/oder Ausgeben einer von einer Person wahrnehmbaren Meldung, wobei die Meldung auf dem Ergebnis der Validierung und/oder auf dem Ergebnis der Prüfung basiert, und/oder Speichern eines Werts in einem Speicher, wobei der gespeicherte Wert auf dem Ergebnis der Validierung und/oder auf dem Ergebnis der Prüfung basiert.

Vorzugsweise umfasst das Verfahren folgende Schritte, die mittels der Steuerungsanordnung ausgeführt werden, wobei der erste Magnetsensor und der zumindest eine zweite Magnetsensor zum Erfassen des Gebers angeordnet sind: bei der Validierung und/oder Prüfung werden die erfassten Werte des ersten Magnetsensors berücksichtigt, insbesondere zumindest teilweise von den erfassten Werten des zumindest einen zweiten Magnetsensor subtrahiert.

Die Erfindung wird nun anhand eines Ausführungsbeispiels näher beschrieben. Dabei zeigen:
- Fig. 1: eine schematische Ansicht einer erfindungsgemäßen Überwachungsvorrichtung gemäß einem Ausführungsbeispiel,
- Fig. 2: eine Ansicht einer geschlossenen Türfunktionseinheit, ausgebildet als Türschließer, der erfindungsgemäßen Überwachungsvorrichtung gemäß dem Ausführungsbeispiel,
- Fig. 3: eine Explosionsansicht zu Fig. 2,
- Fig. 4: die in Figuren 2 und 3 dargestellte Türfunktionseinheit ohne Verkleidung und
- Fig. 5: den in Fig. 2 gekennzeichneten Schnitt A-A.

Fig. 1 zeigt eine Tür 100 mit einem Türrahmen 101 in dem sich ein Türblatt 102 einer Drehflügeltür befindet. Auf dem Türblatt 102 befindet sich ein Türschließer 2. Am Türrahmen 101 ist eine Gleitschiene 103 angeordnet. Der Türschließer 2 ist über seine Abtriebswelle 8 (s. Fig. 2 ff.) mit einer Hebelanordnung 104 verbunden. Die Hebelanordnung 104 gleitet in der Gleitschiene 103.

Ferner zeigt Fig. 1 rein schematisch, dass sich in der Gleitschiene 103 eine Türfeststellanlage 105 befinden kann. Im Türblatt 102 kann sich ein Türschloss 106 befinden.

Fig. 1 zeigt ferner eine Überwachungsvorrichtung 1. Wie im allgemeinen Teil der Beschreibung erläutert, ist die Überwachungsvorrichtung 1 für eine Türfunktionseinheit ausgebildet; insbesondere ist die Türfunktionseinheit Bestandteil der Überwachungsvorrichtung 1. Bei der Türfunktionseinheit kann es sich beispielsweise um den Türschließer 2, um die Türfeststellanlage 105 oder um das Türschloss 106 handeln. Ferner wurde beschrieben, dass die Türfunktionseinheit auch als Türantrieb ausgebildet sein kann. Ein solcher Türantrieb befindet sich beispielsweise am Türrahmen 101. Im Folgenden wird die Türfunktionseinheit als Türschließer 2 näher beschrieben.

Wie Fig. 1 schematisch verdeutlicht, umfasst die Überwachungsvorrichtung 1 neben der Türfunktionseinheit, hier ausgebildet als Türschließer 2, eine Steuerungsanordnung 3. Diese Steuerungsanordnung 3 kann auf unterschiedliche Steuergeräte bzw. Recheneinheiten aufgeteilt sein. Dies ist in Fig. 1 schematisch dadurch dargestellt, dass sich am oder im Türschließer 2 ein Teil der Steuerungsanordnung 3 befindet und ein anderer Teil der Steuerungsanordnung 3 außerhalb der Tür 100 angeordnet ist. Die unterschiedlichen Bereiche der Steuerungsanordnung 3 sind zum Datenaustausch miteinander verbunden, beispielsweise drahtlos oder drahtgebunden.

Fig. 1 verdeutlicht ferner, dass eine weitere Anordnung 200 vorgesehen sein kann, die mit der Steuerungsanordnung 3 zum Datenaustausch verbunden ist. An diese weitere Anordnung 200 kann die Steuerungsanordnung 3 beispielsweise entsprechende Signale ausgeben.

Fig. 2 bis 5 verdeutlichen den Aufbau der Türfunktionseinheit, hier ausgebildet als Türschließer 2, der Überwachungsvorrichtung 1. Im Folgenden wird stets auf alle Figuren Bezug genommen, soweit nicht im Einzelfall etwas Anderes erwähnt ist.

Die Figuren 2 bis 5 zeigen, dass der Türschließer 2 einen Träger 5 umfasst, beispielsweise eine Montageplatte. Auf diesem Träger 5 ist ein Gehäuse 6 des Türschließers 2 montiert. Das Gehäuse 6 ist insbesondere aus Metall gefertigt. In dem Gehäuse 6 ist eine Abtriebswelle 8, im allgemeinen Teil der Beschreibung als Funktionselement bezeichnet, drehbeweglich gelagert. Die Abtriebswelle 8 dreht dabei um eine Drehachse 9.

Wie im allgemeinen Teil der Beschreibung erläutert, befindet sich in dem Gehäuse 6 ein Energiespeicher, insbesondere eine Feder. Beim Öffnen der Tür wird über die Hebelanordnung 104 die Abtriebswelle 8 entsprechend gedreht, wodurch der Energiespeicher im Inneren des Gehäuses 6 aufgeladen wird. Beim Schließen der Tür entspannt sich der Energiespeicher im Gehäuse 6 und dreht dabei die Abtriebswelle 8 in die entgegengesetzte Richtung.

Fig. 3 zeigt, dass der Türschließer 2 ein Batteriepaket 7 umfassen kann, mit dem elektronische Komponenten innerhalb des Türschließers 2 bzw. der gesamten Überwachungsvorrichtung 1 mit Strom versorgt werden können.

Der Türschließer 2 umfasst ferner eine Verkleidung 4. Die Verkleidung 4 kann z.B. am Träger 5 und/oder am Gehäuse 6 befestigt sein. Die Verkleidung 4 deckt das Gehäuse 6 zumindest teilweise, insbesondere vollständig, ab.

Fig. 4 verdeutlicht, dass stirnseitig der Abtriebswelle 8 eine Sensoreinheit 10 angeordnet ist. Den genaueren Aufbau der Sensoreinheit 10 zeigt die Schnittansicht in Fig. 5. Demgemäß umfasst die Sensoreinheit 10 einen ersten Magnetsensor 11 und einen Geber 12. Im gezeigten Ausführungsbeispiel handelt es sich bei dem Geber 12 um einen Permanentmagneten, der stirnseitig an der Abtriebswelle 8 angeordnet ist. Der erste Magnetsensor 11 ist von diesem Geber 12 beabstandet und erfasst die Bewegung des Gebers 12. Die Drehachse 9 schneidet dabei sowohl den Geber 12 als auch den ersten Magnetsensor 11.

Der erste Magnetsensor 11 befindet sich auf einer Platine 13. Auf dieser Platine 13 sind zwei zweite Magnetsensoren 14 angeordnet. Im gezeigten Ausführungsbeispiel verdeutlicht Fig. 5, dass nicht nur ein zweiter Magnetsensor 14, sondern beispielsweise zwei zweite Magnetsensoren 14 auf unterschiedlichen Seiten des ersten Magnetsensors 11 zur Anwendung kommen können.

Fig. 3 verdeutlicht rein schematisch, dass sich an der Verkleidung 4 ein Permanentmagnet 15 befinden kann. Dadurch ist es, wie im allgemeinen Teil der Beschreibung erläutert, möglich, ein Abnehmen der Verkleidung 4 mittels einer der Magnetsensoren 11, 14 zu erkennen.

Das Ausführungsbeispiel zeigt somit die Überwachungsvorrichtung 1 mit dem Türschließer 2. Die Sensoreinheit 10 ist dabei ausgebildet zur Anordnung in dem Türschließer 2, wobei mit dem ersten Magnetsensor 11 und dem zugehörigen Geber 12, und somit mittels der Sensoreinheit 10 eine Stellung der Abtriebswelle 8 erfassbar ist. Der zumindest eine zweite Magnetsensor 14 ist dazu ausgebildet und eingerichtet, den Betrieb des ersten Magnetsensors 11 zu überwachen, indem ein Fremdmagnetfeld erfasst wird.

Im gezeigten Ausführungsbeispiel sind sowohl die Sensoreinheit 10 als auch der zumindest eine zweite Magnetsensor 14 im Türschließer 1 angeordnet. Der erste Magnetsensor 11 und der zumindest eine zweite Magnetsensor 14 sind unter der Verkleidung 4 angeordnet und befinden sich beispielweise am Träger 5.

Im gezeigten Ausführungsbeispiel kann der zumindest eine zweite Magnetsensor 14 sowohl im Einflussbereich der Sensoreinheit 10 als auch der außerhalb dieses Einflussbereichs angeordnet werden.

Wie im allgemeinen Teil der Beschreibung erläutert, kann der erste Magnetsensor 11 und/oder der zumindest eine zweite Magnetsensor 14 als Hallsensor, induktiver Sensor, Reed-Schalter oder als ein Magnetsensor ausgebildet sein, dessen Funktion auf dem Riesenmagnetowiderstand basiert.

Die im Ausführungsbeispiel gezeigte Steuerungsanordnung 3 ist für die Überwachung des Betriebs des ersten Magnetsensors 11 insbesondere zu Folgendem ausgebildet: Validieren zumindest eines Wertes, der auf der erfassten Stellung der Abtriebswelle 8 mit dem ersten Magnetsensor 11 basiert, wobei die Validierung auf den erfassten Werten des zumindest einen zweiten Magnetsensors 14 basiert; und/oder Prüfen ob eine Manipulation der Sensoreinheit 10 durch ein Fremdmagnetfeld vorliegt, wobei die Prüfung auf den erfassten Werten des zumindest einen zweiten Magnetsensors 14 basiert. Ferner kann die Steuerungsanordnung 3 die im allgemeinen Teil der Beschreibung beschriebenen Grundzustands-Daten speichern.

Die im Ausführungsbeispiel gezeigte Steuerungsanordnung 3 ist vorzugsweise zu Folgendem ausgebildet: Speicherung und/oder Abrufen von Fremdmagnetfeld-Vergleichsdatensätzen, Einteilen des erfassten Fremdmagnetfeldes basierend auf den Fremdmagnetfeld-Vergleichsdatensätzen in störende Fremdmagnetfelder und nicht-störende Fremdmagnetfelder, wobei die darauffolgende Validierung auf dieser Einteilung basiert, und/oder Einteilen des erfassten Fremdmagnetfeldes basierend auf den Fremdmagnetfeld-Vergleichsdatensätzen in manipulative Fremdmagnetfelder und nicht-manipulative Fremdmagnetfelder, wobei die darauffolgende Prüfung auf dieser Einteilung basiert.

Ferner ist die im Ausführungsbeispiel gezeigte Steuerungsanordnung 3 für den Lernmodus ausgebildet, wie im allgemeinen Teil der Beschreibung definiert wurde.

Die im Ausführungsbeispiel gezeigte Steuerungsanordnung 3 kann zum Folgendem ausgebildet sein: Ausgeben eines Signals an die weitere Anordnung 200, wobei das Signal auf dem Ergebnis der Validierung und/oder Prüfung basiert; und/oder Ausgeben einer von einer Person wahrnehmbaren Meldung, wobei die Meldung auf dem Ergebnis der Validierung und/oder Prüfung basiert; und/oder Speichern eines Werts in einem Speicher, wobei der gespeicherte Wert auf dem Ergebnis der Validierung und/oder Prüfung basiert.

Ferner kann die im Ausführungsbeispiel gezeigte Steuerungsanordnung 3 ausgebildet sein, bei der Validierung und/oder Prüfung die erfassten Werte des ersten Magnetsensors 11 zu berücksichtigen, insbesondere zumindest teilweise von den erfassten Werten des zumindest einen zweiten Magnetsensors 14 zu subtrahieren.

### Bezugszeichenliste

- 1: Überwachungsvorrichtung
- 2: Türschließer (Türfunktionseinheit)
- 3: Steuerungsanordnung
- 4: Verkleidung
- 5: Träger
- 6: Gehäuse
- 7: Batteriepaket
- 8: Abtriebswelle (Funktionselement)
- 9: Drehachse
- 10: Sensoreinheit
- 11: erster Magnetsensor
- 12: Geber
- 13: Platine
- 14: zweite(r) Magnetsensor(en)
- 15: Permanentmagnet

- 100: Tür
- 101: Türrahmen
- 102: Türblatt
- 103: Gleitschiene
- 104: Hebelanordnung
- 105: Türfeststellanlage
- 106: Türschloss

- 200: weitere Anordnung

## Patentansprüche

1. Überwachungsvorrichtung (1) für eine Türfunktionseinheit, insbesondere Türschließer (2), Türantrieb, Türschloss (106) oder Türfeststellanlage (105), umfassend
• eine Sensoreinheit (10), ausgebildet zur Anordnung in der Türfunktionseinheit, mit einem ersten Magnetsensor (11) und einem zugehörigen Geber (12), wobei die Sensoreinheit (10) dazu ausgebildet und eingerichtet ist, eine Stellung eines beweglichen Funktionselements der Türfunktionseinheit zu erfassen,
• und zumindest einen zweiten Magnetsensor (14), der dazu ausgebildet und eingerichtet ist, zur Überwachung des Betriebs des ersten Magnetsensors (11) ein Fremdmagnetfeld zu erfassen.

2. Überwachungsvorrichtung nach Anspruch 1, wobei der zumindest eine zweite Magnetsensor (14) zur Anordnung in der Türfunktionseinheit ausgebildet ist.

3. Überwachungsvorrichtung nach einem der vorhergehenden Ansprüche, umfassend die Türfunktionseinheit,
• wobei die Sensoreinheit (10) und/oder der zumindest eine zweite Magnetsensor (14) in der Türfunktionseinheit angeordnet ist/sind;
• vorzugsweise wobei die Türfunktionseinheit eine Verkleidung (4) und/oder einen Träger (5) umfasst, wobei der erste Magnetsensor (11) und/oder der zumindest eine zweite Magnetsensor (14) unter der Verkleidung (4) und/oder am Träger (5) angeordnet ist/sind,
• vorzugsweise wobei an der Verkleidung (4) ein Permanentmagnet (15) angeordnet ist, sodass eine Bewegung der Verkleidung (4) relativ zum ersten Magnetsensor (11) und/oder relativ zu dem zumindest einen zweiten Magnetsensor (14) erfassbar ist.

4. Überwachungsvorrichtung nach einem der vorhergehenden Ansprüche, umfassend eine Platine (13), wobei der erste Magnetsensor (11) und der zumindest eine zweite Magnetsensor (14) auf der Platine (13) angeordnet sind.

5. Überwachungsvorrichtung nach einem der vorhergehenden Ansprüche, umfassend zumindest zwei der zweiten Magnetsensoren (14), die auf unterschiedlichen Seiten des ersten Magnetsensors (11) angeordnet sind.

6. Überwachungsvorrichtung nach einem der vorhergehenden Ansprüche, wobei der zumindest eine zweite Magnetsensor (14), insbesondere alle zweiten Magnetsensoren (14), in einem Einflussbereich der Sensoreinheit (10) angeordnet ist/sind; und/oder wobei der Abstand zwischen dem Geber (12) und dem nächstliegenden zweiten Magnetsensor (14) höchstens 5cm, vorzugsweise höchstens 3cm, beträgt.

7. Überwachungsvorrichtung nach einem der Ansprüche 1 bis 5, wobei der zumindest eine zweite Magnetsensor (14), insbesondere alle zweiten Magnetsensoren (14), außerhalb eines Einflussbereichs der Sensoreinheit (10) angeordnet ist/sind; und/oder wobei der Abstand zwischen dem Geber (12) und dem nächstliegenden zweiten Magnetsensor (14) zumindest 6cm, vorzugsweise mindestens 8cm, beträgt.

8. Überwachungsvorrichtung nach einem der vorhergehenden Ansprüche, wobei der erste Magnetsensor (11):
• als Hallsensor ausgebildet ist,
• oder als ein Magnetsensor ausgebildet ist, dessen Funktion auf dem Riesenmagnetowiderstand basiert,
• oder als induktiver Sensor ausgebildet ist,
• oder als Reedschalter ausgebildet ist;
und/oder wobei der zumindest eine zweite Magnetsensor (14):
• als Hallsensor ausgebildet ist,
• oder als ein Magnetsensor ausgebildet ist, dessen Funktion auf dem Riesenmagnetowiderstand basiert,
• oder als induktiver Sensor ausgebildet ist,
• oder als Reedschalter ausgebildet ist;

9. Überwachungsvorrichtung nach einem der Ansprüche 3 bis 8, wobei die Türfunktionseinheit als Türschließer (2) ausgebildet ist, wobei die Türfunktionseinheit umfasst:
• ein Gehäuse (6) und eine darin gelagerte Abtriebswelle (8) als das Funktionselement,
• und einen mechanischen Energiespeicher im Gehäuse (6), der die Abtriebswelle (8) zur Drehung beaufschlagt, wobei der Energiespeicher vorzugsweise als Feder ausgebildet ist;
• wobei der Geber (12) der Sensoreinheit (10) an der Abtriebswelle (8) angeordnet oder ausgebildet ist;
• wobei die Sensoreinheit (10) zum Erfassen eines Ist-Drehwinkels der Abtriebswelle (8) ausgebildet ist.

10. Überwachungsvorrichtung nach Anspruch 9, wobei der erste Magnetsensor (11) stirnseitig der Abtriebswelle (8) positioniert ist; vorzugsweise wobei die Drehachse (9) der Abtriebswelle (8) den ersten Magnetsensor (11) und/oder den Geber (12) schneidet.

11. Überwachungsvorrichtung nach einem der vorhergehenden Ansprüche, umfassend eine Steuerungsanordnung (3), die für die Überwachung des Betriebs des ersten Magnetsensors (11) zu Folgendem ausgebildet ist:
• Validieren zumindest eines Wertes, der auf der erfassten Stellung des Funktionselements mit dem ersten Magnetsensor (11) basiert, wobei die Validierung auf den erfassten Werten des zumindest einen zweiten Magnetsensors (14) basiert,
• und/oder Prüfen ob eine Manipulation der Sensoreinheit (10) durch ein Fremdmagnetfeld vorliegt, wobei die Prüfung auf den erfassten Werten des zumindest einen zweiten Magnetsensors (14) basiert,
• und vorzugsweise Speichern von Grundzustands-Daten, die auf Signalen des ersten Magnetsensor (11) und/oder des zumindest einen zweiten Magnetsensor (14) ohne Fremdmagnetfeld basieren.

12. Überwachungsvorrichtung nach einem der Ansprüche 11, wobei die Steuerungsanordnung (3) zu Folgendem ausgebildet ist:
• Speichern und/oder Abrufen von Fremdmagnetfeld-Vergleichsdatensätzen,
• Einteilen des erfassten Fremdmagnetfeldes basierend auf den Fremdmagnetfeld-Vergleichsdatensätzen in störende Fremdmagnetfelder und nicht-störende Fremdmagnetfelder, wobei die darauffolgende Validierung auf der Einteilung in störende/nicht-störende Fremdmagnetfelder basiert,
• und/oder Einteilen des erfassten Fremdmagnetfeldes basierend auf den Fremdmagnetfeld-Vergleichsdatensätzen in manipulative Fremdmagnetfelder und nicht-manipulative Fremdmagnetfelder, wobei die darauffolgende Prüfung auf der Einteilung in manipulative/nicht-manipulative Fremdmagnetfelder basiert.

13. Überwachungsvorrichtung nach Anspruch 12, wobei die Steuerungsanordnung (3) in einem Lernmodus zu Folgendem ausgebildet ist:
• Erfassen eines Fremdmagnetfelds mittels des zumindest einen zweiten Magnetsensors (14) zum Erzeugen von Fremdmagnetfeld-Vergleichsdatensätzen,
• Abfragen einer Einteilung des erfassten Fremdmagnetfelds in störende/nicht-störende Fremdmagnetfelder und/oder in manipulative/nicht-manipulative Fremdmagnetfelder,
• und Abspeichern des Fremdmagnetfeld-Vergleichsdatensatzes mit zughöriger Einteilung.

14. Überwachungsvorrichtung nach einem der Ansprüche 11 bis 13, wobei die Steuerungsanordnung (3) zu Folgendem ausgebildet ist:
• Ausgeben eines Signals an eine weitere Anordnung (200), wobei das Signal auf dem Ergebnis der Validierung und/oder auf dem Ergebnis der Prüfung basiert,
• und/oder Ausgeben einer von einer Person wahrnehmbaren Meldung, wobei die Meldung auf dem Ergebnis der Validierung und/oder auf dem Ergebnis der Prüfung basiert,
• und/oder Speichern eines Werts in einem Speicher, wobei der gespeicherte Wert auf dem Ergebnis der Validierung und/oder auf dem Ergebnis der Prüfung basiert.

15. Überwachungsvorrichtung nach einem der Ansprüche 11 bis 14, wobei der erste Magnetsensor (11) und der zumindest eine zweite Magnetsensor (14) zum Erfassen des Gebers (12) angeordnet sind, wobei die Steuerungsanordnung (3) dazu ausgebildet ist, bei der Validierung und/oder Prüfung die erfassten Werte des ersten Magnetsensors (11) zu berücksichtigen, insbesondere zumindest teilweise von den erfassten Werten des zumindest einen zweiten Magnetsensor (14) zu subtrahieren.
